# EUROPÄISCHE PATENTSCHRIFT

(11) **EP 0 303 996 B1**
(45) Veröffentlichungstag und Bekanntmachung des Hinweises auf die Patenterteilung: **20.01.1993**
(21) Anmeldenummer: 88113175.9
(22) Anmeldetag: 12.08.1988
(51) Int. Cl.: A47C 3/026, A47C 1/026

(54) **Arbeitsstuhl mit verschwenkbarer Sitzschale**
Working-chair with a tiltable seat
Chaise de travail avec siège pivotant

(30) Priorität: 20.08.1987 DE 3727784
(43) Veröffentlichungstag der Anmeldung: 22.02.1989
(73) Patentinhaber: KLÖBER GMBH & CO., D-88662 Überlingen (DE)
(72) Erfinder: Steinmann, Joachim, D-7758 Meersburg (DE)
(74) Vertreter: Riebling, Peter, Dr.-Ing.

(56) Entgegenhaltungen:
- EP-A- 0 149 041
- DE-A- 1 918 865
- DE-A- 3 316 533
- DE-U- 8 529 663

## Beschreibung

Die Erfindung bezieht sich auf einen Arbeitsstuhl mit einer an einem höhenverstellbaren Sitzträger in ihrer Neigung verschwenkbar angeordneten Sitzschale, die mittels einer im Sitzträger angeordneten Kraftelemente-Anordnung entgegen der Aufsitzlast federbeaufschlagt und mittels einer Blockierelemente-Anordnung in unterschiedlichen Schwenkstellungen festlegbar ist, wobei die Sitzschale nächst ihrer Vorderkante mit dem Sitzträger über eine Schwenkachse angelenkt verbunden ist

Es sind sogenannte Neigungsmechaniken für Stühle und insbesondere für Arbeitsstühle der eingangs genannten Art bekannt, die, um ergonomischen Forderungen zu entsprechen, mit sehr aufwendigen Stuhlmechaniken ausgestattet sind, wobei die Verstellung von Lehne und Sitzfläche getrennt oder synchron erfolgt. Die Mechaniken sind überwiegend darauf ausgelegt, daß erst mit belasteter Sitzfläche eine Verstellung erfolgen kann, die dann entsprechend der auf der Sitzfläche auflastenden Masse mehr oder weniger ausgeprägt ruckartig erfolgt.

Mit dem Wissen um diese als nachteilig empfundenen und in der Stuhlmechanik selbst begründeten Merkmale bekannter Ausführungsformen, lag vorliegende Erfindung die Aufgabe zugrunde, eine Stuhlmechanik zu schaffen, die einerseits den Einsatz verhältnismäßig einfacher Elemente ermöglicht, und andererseits eine Neigungsverstellung mit möglichst fließendem Übergang von einer Neigungsposition zur anderen auszustatten, wobei zu dem noch Wert auf eine verdeckt untergebrachte Mechanik und ein vollständig neues Erscheinungsbild eines so ausgerüsteten Stuhls zu legen war.

Dieser Aufgabenstellung entsprechend ist gemäß vorliegender Erfindung vorgesehen, daß die Kraftelemente-Anordnung der Stuhlmechanik aus einem ersten abständlich der vorderseitigen Schwenkachse der Sitzschale auf dem Sitzträger über eine Kniegelenk-Anordnung die Sitzschale stützend beaufschlagenden Federelements und einem zweiten auf dem Sitzträger die Grundlast am Übergangsbereich der Sitzfläche zur Lehnfläche dr Sitzschale abstützenden Federelement besteht, der eine Kniehebel der Kniehebel-Anordnung mit einem Ende schwenkbar an einem Lagerbolzen am Sitzträger und der andere einen Raststift für das Zusammenwirken mit einer Blockiervorrichtung aufweisende Kniehebel über einen Gelenkbolzen am anderen freien Ende des erstgenannten Kniehebels gelagert ist, wobei das mit einem Ende am erstgenannten Kniehebel angelenkte und mit dem anderen Ende am Sitzträger festgelegte erste Federelement in seiner Ausrichtung im Sitzträger zur Schwenkbewegung der Kniehebel-Anordnung eine progressive Federcharakteristik und das zweite die Grundlast aufnehmende Federelement in seiner Ausrichtung zur aufliegenden Last eine lineare Federcharakteristik aufweist, und beide Federelemente für eine gegenseitige Überlagerung der zwei Federbewegungen zum Zweck einer weichen Sitzschalen-Abfederung und -Verstellung ausgelegt sind.

Mit dieser Basis-Ausführungsform gemäß vorliegender Erfindung wird also grundsätzlich erreicht, daß durch die spezielle Anordnung der Federelemente die Überlagerung von zwei Federbewegungen in Verbindung mit einer als Kniegelenkwippe zu bezeichnenden Kniehebel-Anordnung zu einem besonderders weichen Verstellen der Sitzschale führt.

In der Weiterentwicklung dieser Basisausführung, und im Bestreben einer möglichst vollständig im Sitzträger verdeckt unterzubringenden Mechanik ist folglich vorgesehen, daß das am schwenkbaren Teil des ersten oder unten am Sitzträger angelenkten Hebels der Kniehebel-Anordnung mittels eines Stifts über eine Federaufnahme angelenkte erste Federelement in Form einer Zugfeder ausgebildet ist, die im Sitzträger längs angeordnet und am äueren Ende desselben verankert ist, und daß durch entsprechende Festlegung oder Positionierung des Stifts am unteren Kniehebel, dem ersten Federelement die die lineare Federcharakteristik des anderen, zweiten Federelements überlagernde nicht-lineare Federcharakteristik verliehen wird.

In der besonderen erfindungsgemäßen Ausbildung des zweiten, im wesentlichen direkt vertikal die Sitzschale am Übergangsbereich zum Lehnenteil abstützenden Federelements ist vorgesehen, daß die Feder in einer zweiteiligen Federführung optisch verdeckt gelagert ist, das untere Federführungsteil bodenseitig mittels eines Lagerbolzens auf einer fest am Sitzträger angeordneten Stützgabel schwenkbar auflagert, das Federelement kopfseitig einen längsachsial mittels eines Führungszapfens geführten Gabelflansch aufweist, dessen Gabel von einer Achse mit darauf frei-drehenden Rollen durchgriffen wird, auf denen die Sitzschale auf einer als Ausnehmung eingeformten Kreisbahn abrollt, und der Gabelflansch ferner einen doe Schwenkbewegung des Federelements zur Veränderung des Federangriffspunktes von Hand über eine biegsame Welle bewirkenden Spindelantrieb mit einer verschwenkbar in der Gabel gelagerten Spindelmutter und einem mit dieser in Eingriff befindlichen Spindeltrieb aufweist.

Hierdurch wird mittels eines Spindelantriebs erreicht, daß von Hand über eine biegsame Welle das die Grundlast abstützende Federelement aus der Vertikalen ausgeschwenkt und die Federungsachse zum Durchfederungsweg der vom ersten Federelement beaufschlagten Kniehebel-Anordnung zur Anpassung an die auf der Sitzschale aufsitzende Masse nahezu stufenlos verändert werden kann.

Wesentlich für die weiche Neigungsverstellung ist auch, daß das Rastelement in Form eines Raststiftes am unteren freien Ende des sich auf dem unteren Kniehebel schwenkbar auflagernden oberen Kniehebels angeordnet ist, der einen Führungsschlitz eines schwenkbar im Sitzträger gelagerten Blockierhebels durchgreift und in den im Führungsschlitz vorgesehenen Rastausnehmungen einrastbar ist, wodurch bei einer Neigungsverstellung der Sitzschale die Federkraft des ersten am unteren Kniehebel angelenkten Federelements ununterbrochen der aufsitzenden Last entgegenwirkt, und die eine Aus- und Einrastung bewirkende Funktion allein durch die Schwenkbewegung des Blockierhebels mittels des daran ansetzenden Arretierhebels von Hand über Betätigungswelle mit Taste ausgeführt wird.

Weitere Merkmale und Vorteile, sowie das Zusammenwirken der einzelnen Elemente werden aus den nachfolgenden detaillierten Erläuterungen der vorliegenden Erfindung ersichtlich, die Bezug auf die anliegenden Zeichnungen nimmt.

In den Zeichnungen zeigt -
- Figur 1: eine Seitenansicht der Stuhlmechanik gemäß der Erfindung entlang der Schnittlinie I-I der Figur 2;
- Figur 2: eine Draufsicht auf die Stuhlmechanik der Figur 1;
- Figur 3a und 3b: eine Detaildarstellung der Blockiervorrichtung im entrasteten bzw. eingerasteten Zustand,
- Figur 4: eine Detaildarstellung der Rastausnehungen im Führungsschlitz des Blockierhebels;
- Figur 5: die Stützkraftkennlinie des am Kniehebel ansetzenden Federelements;
- Figur 6: die Stützkraftkennlinie des die Grundlast abstützenden Federelements;
- Figur 7: die Stützkraftkennlienie im Zusammenwirken beider Federn;
- Figur 8: eine Stirnansicht der Stuhlmechanik in Blickrichtung des Pfeiles VIII der Figur 1;
- Figur 9: die konzentrisch aus dem Stahlrohrelement austretende und zum Spindelantrieb führende biegsame Welle;
- Figur 10: eine Seitenansicht (Silhouette) eines mit der erfindungsgemäßen Stuhlmechanik ausgerüsteten Arbeitsstuhls;
- Figur 11: eine Seitenansicht ähnlich der der Figur 1, jedoch mit der Sitzschale in der unteren Position und dem Federelement (Grundlastfeder) nicht ausgeschwenkt.

In der Figur 1 ist die erfindungsgemäße Stuhlmechanik in der bevorzugten Ausführungsform in einer Seitenansicht dargestellt. Auf einem nicht näher dargestellten Fußgestell mit einem an sich bekannten Liftaggregat 17 ist kopfseitig der vertikalen Liftsäule eine vorzugsweise diagonal auskragende Stütze in Form eines Sitzträgers 1 mittels einer konischen Aufnahme 18 festgelegt.

Das äußere Ende des Sitzträgers 1 bildet den Schwenkpunkt der darauf auflagernden Sitzschale 2, die mit ihrer Vorderkante schwenkbar auf der Schwenkachse 8 mit dem Sitzträger 1 verbunden ist. Der hintere oder Lehnenübergangs-Bereich wird von einem in der Ausgangs stellung vertikal ausgerichteten und auf einer gegenüber dem Sitzträger 1 an der konischen Aufnahme 18 befestigten Gabel 44 auflagernden Federelement 4 abgestützt. Die Abstützung der Sitzschale 2 im mittleren Bereich erfolgt durch eine Kniehebel-Anordnung 5,6, die in der dargestellten Ausführungsform der Stuhlmechanik von einem längs im Sitzträger angeordneten Federelement 3 im abstützenden Sinn beaufschlagt wird.

Die Figur 1 zeigt die erfindungsgemäße Stuhlmechanik in der Ausgangsstellung, d.h., mit der Sitzschale 2 in der oberen Raststellung. Die Kniehebel-Anordnung ist mit dem unteren Hebel 6 an einem Lagerbolzen 10 des Sitzträgers 1 schwenkbar gelagert, und liegt in dieser Ausgangsstellung mit einem angeformten Anschlagnocken nächst einem sitzträgerseitigen Anschlagelement 59.

Das Federelement 3 in Form einer Druckpunktfeder ist zwischen dem unteren Hebel 6 der Kniehebel-Anordnung und dem äußeten Ende des Sitzträgers 1 angeordnet. Am Hebel 6 dient als Anlenkpunkt ein Stift 68, an dem die Feder mittels einer Federaufnahme 38 eingehängt ist. Das andere Ende der Feder 3 ist am Ende des Sitzträgers 1 an einem Anschlagblech mittels eines Anschlagbolzens 36 mit Mutter 37 verankert, wie dies insbesondere aus der Figur 2 ersehen werden kann.

An dem oberen Ende des unteren Hebels 6 ist der obere Kniehebel 5 der Kniehebel-Anordnung über einen Gelenkbolzen schwenkbar gelagert. Der Kniehebel 5 wird von dem Gelenkbolzen in etwa im mittleren Bereich durchgriffen, und bildet so zwei Schwenkarme aus. Der obere Arm des Kniehebels 5 ist am Ende über einen Lagerbolzen 9 mit der Sitzschale 2 abstützend in Verbindung, während der untere Arm des Kniehebels 5 fest verankert einen Raststift 15 trägt, der in Eingriff mit dem Blockierhebel 14 ist.

Die Blockiervorrichtung besteht zunächst aus einer Welle 27, die in den Figuren 2 und 3 näher dargestellt ist. Diese Welle ist in einem Stahlrohr-Element 30 drehbar gelagert, und am außenseitigen Ende mit einer Blockiertaste 29 drehfest verbunden. Das andere in den Sitztrager 1 ragende Ende weist eine Ausnehmung 28 auf, wobei um den Außenumfang dieser Welle 27 das freie vordere Ende des Arretierhebels 24 federbeaufschlagt anliegt. In der Figur 3b ist die Blockiervorrichtung in der eingerasteten Stellung dargestellt. Das freie Ende des Arretierhebels 24 liegt in der Ausnehmung 28 der Welle 27, und der Raststift 15 des Kniehebels 5 ist in einer Rastausnehmung 16 festgelegt.

Bei Betätigung der Blockiertaste 29 wird die Welle 27 gedreht, das freie Ende des Arretierhebels 24 tritt aus der Ausnehmung 28 heraus, und die gesamte Blockiervorrichtung nimmt die Stellung ein, wie sie in Figur 3a dargestellt ist. Der Arretierhebel 24, der gemäß Figur 2 mit einem als verripptes Kunststoffteil ausgebildeten Ansatz 26 verbunden ist und einen in eine zugeordnete Bohrung 34 am Blockierhebel 14 eingreifenden Mitnehmerstift 25 trägt, wird dadurch verschwenkt, und mit dem Verschwenken des Arretierhebels 24 wird gleichzeitig der Blockierhebel 14 um den Drehpunkt 23 verschwenkt. Diese Stellung des Arretierhebels und des Blockierhebels zeigt die Figur 3a. Gegenüber der Darstellung in Figur 3b, ist jetzt die Kniehebel-Anordnung 5,6 entrastet, und in dieser nicht-arretierten Lage ist der Raststift 15 bei Verschwenkung der Sitzschale 2 geradlinig in den Pfeilrichtungen 69 (Figur 4) im Führungsschlitz 39 des Blockierhebels 14 bewegbar.

Mit einer Gegenbewegung der Blockiertaste 29 wird der Blockierhebel 14 über den Arretierhebel 24 wieder in die Ausgangslage zurückgeschwenkt, der Raststift 15 gerät dann wieder in den Bereich einer Rastausnehmung 16, womit die Stellung der Sitzschale 2 in beiden Richtungen blockiert ist, und zwar in Schwenkstellungen, wie sie durch den Abstand der Rastausnehmungen 16 vorgegeben sind.

In der Figur 1 ist hierzu zum Beispiel gestrichelt ein Raststift 15′ dargestellt, der in die hintere Endstellung des Führungsschlitzes 39 bewegt wurde, in der nicht arretiert wird.

Der Sitzträger 1 selbst weist in an sich bekannter Weise ein Liftaggregat 17 auf, das über eine entsprechende Gasfeder in die Konusaufnahme 18 eingreift. Das Ventil der Gasfeder ist über eine Betätigungsnocke 54 mit einem U-förmigen Schwenkhebel 53, der, wie aus der Figur 2 ersichtlich, schwenkbar am Sitzträger 1 gelagert ist, und am entgegengesetzen Hebelende über ein als Schraube 52 ausgebildetes Kupplungselement mit einer Betätigungswelle 51 verbunden ist. Die Betätigungswelle 51 ist drehbar in einem Stahlrohrelement 30 gelagert, und besitzt außenseitig eine drehfest mit der Welle 51 verbundene Betätigungstaste 50.

Bei Betätigung der Taste 50 wird die Betätigungswelle 51 und die drehfest mit dieser verbundene Schraube 52 verschwenkt, wodurch der Schwenkhebel 53 über die Betätigungsnocke 54 das Ventil für die Höhenverstellfeder betätigt.

Die hintere Abfederung der Sitzschale 2 erfolgt durch das Federelement 4, das auf der Stützgabel 44 mittels eines am unteren Teil 45 der Federführung angeordneten Lagerbolzens 11 aus der Vertikalen ausschwenkbar gelagert ist. Die untere Federführung schließt eine innere Führungshülse 56 ein, auf die eine Schraubendruckfeder als Federelement 4 aufgeschoben ist. Eine obere Federführung 46 ist teleskopartig in der unteren Federführung 45 verschiebbar.

Die Schraubendruckfeder 4 liegt mit ihrem oberen Ende gegen einen den oberen Abschluß der oberen Federführung bildenden Flansch an. Die obere Federführung 46 schließt ferner einen inneren Führungszapfen 55 auf, der in einer mittigen, zentralen Bohrung 57 der unteren Federführung 45 frei verschiebbar ist. Durch eine im Boden des unteren Federführung 45 vorgesehene und dem Querschnitt des Führungszapfens angepaßte Öffnung, kann der Führungszapfen 55 am Boden heraustreten, womit der geforderte großhubige Federweg gewährleistet ist.

Das gesamte Grundlast-Federelement 4 mit oberer und unterer Federführung 46,45 ist, wie bereits erläutert und aus den Zeichnungsfiguren ersichtlich, ausschwenkbar über den Lagerbolzen 11 auf der Sitzträgergabel 44 gelagert, und oben an der Sitzschale 2 rollt die gesamte Feder-Anordnung 4 ab. Der die obere Federführung 46 nacg oben abschließende Flansch ist in einer bevorzugten Ausführungsform als Gabelflansch 49 ausgebildet, wobei die nach oben auskragenden Gabeln von einer Rollenachse 48 durchgriffen sind, auf der außenseitig der Gabeln zwei Rollen 42 drehbar angeordnet sind. Diese Rolen 42 rollen auf einer Kreisbahn 12 in Form einer Ausnehmung 43 in der Sitzschale 2 ab. Die gesamte Anordnung des ausschwenkbaren Federelements 4 mit Abstützung der Sitzschale 2 über eine Rollenanordnung ermöglicht eine Verstellung des Federangriffspunktes des Federelements 4 an der Sitzschale 2 und damit zusammenhängend die sehr einfache Anpassung an verschiedene Benutzergewichte.

Zur Verstellung aus der Position der anderen Bedienelemente ist eine Betätigungskette vorgesehen, die eine biegsame Welle 33 einschließt. Im Bereich der Rollenachse 48 ist dafür eine Spindelmutter 40 angeordnet, die mit einer Spindel 7 in Eingriff steht. Die Spindel 7 ist über ein Gegenlager 70 mit der biegsamen Welle 33 fest verbunden, wobei die biegsame Welle 33, wie in der Figur 2 gestrichelt dargestellt und in der Figur 9 im Detail gezeigt, vom Gegenlager 70 in Kurvenform zum sitzträgerseitigen Ende des die Betätigungswelle 27 drehbar lagernden Rohr-Elements 30 und durch eine Mittenbohrung der Welle 27 hindurch zum außenseitigen Ende des Elements 30 geführt ist, an dem ein Gewichtseinstellknopf 32 angeordnet und mit der Welle 33 drehfest verbunden ist. Der Gewichtseinstellknopf 32 ist in der gezeigten Ausführungsform (Figur 8) in der Blockiertaste 29 drehbar gelagert.

Durch Verdrehung der flexiblen Welle 33 mittels des Gewichtseinstellknopfes 32 wird die Spindel 7 gedreht, die Spindelmutter 40 wandert dadurch in Pfeilrichtung 41 (Figur 1) zum Beispiel nach hinten, und nimmt die Stellung 40′ ein. Damit rollt gleichzeitig die Rollen-Anordnung 42 im Bereich der Kurve 12 in der Ausnehmung 43 der Sitzschale 2 ab und verlegt den Angriffspunkt des Federelements 4 an der Sitzschale 2, wodurch der wirksame Hebelarm im Bereich L₁/L₂ und die Vorspannung dieser Grundlastfeder 4 im Bereich S₁/S₂ verändert wird. Die Figur 1 veranschaulicht in der strichpunktierten Darstellung den Sinn dieser Maßnahme.

Es wird folglich mit der erfindungsgemäßen Anordnung der Vorteil erzeilt, daß jetzt der Hebelarm L₁ zu L₂ durch Betätigung der Spindelanordnung geändert werden kann. Ferner ist wesentlich, daß beim Abschwenken der Sitzschale 2 gleichzeitig die Federkraft des Federele ments 4 erhöht wird, und zwar, indem bei der Verstellung dieser Feder 4 über die Spindel 7 gleichzeitig die Feder mehr vorgespannt wird. Dies wird dadurch bewirkt, daß eben die Rollen-Anordnung 42 im Bereich der Kurvenbahn 12 abrollen kann, wobei wichtig ist, daß diese Kurvenbahn 12 exzentrisch in Richtung inbezug zum unteren Lagerpunkt 11 ist, sodaß bei der Spindelverstellung des oberen Lagerpunktes die Rollen 42 in Pfeilrichtung 41 nach hinten verschwenkt und damit auf einen Kurvenbereich kommen, der die Feder 4 stärker zusammenschiebt, und zwar um den Verschiebeweg 47, wie sich aus der Differenzbildung S₁ zu S₂ (Figur 1) ergibt.

Damit wird also der wesentliche Vorteil erzielt, daß mit der Spindelverstellung gleichzeitig die Federkraft verstellt werden kann. D.h. für einen relativ geringen Verstellbereich, der durch die Spindellänge vorgegeben ist, wird überproportional die Stützkraft des Federelements 4 geändert. Mit anderen Worten, einerseits stützt sich die gesamte Federanordnung in einem nach hinten verlegten Bereich der Sitzschale 2 ab, und andererseits wird die Feder 4 vermehrt vorgespannt, wodurch sich ein doppelter Effekt ergibt.

Zu den Zeichnungsfiguren 5, 6 und 7 ist zu erläutern, daß die erfindungsgemäße Anordnung, Ausbildung und Auslegung der Federelemente 3,4 zusammen mit der Kniehebel-Anrdnung 5,6 zu dem Ergebnis führte, wie es die Kurven dieser Figuren wiedergeben, wobei insbesondere die Überlagerung von zwei Federbewegungen zu einem besonders weichen Verstellen führt.

In der Figur 5 ist die Federcharakteristik der Feder 3 dargestellt, während in Figur 6 die Federcharakteristik der Feder 4 gezeigt ist.

Die Federcharakteristik der Feder 4 ist gemäß Figur 6 linear, wie es die Kurve 60 darstellt. Die Feder 4 ist hierbei vorgespannt, sodaß die Federspannung bei Punkt 61 ansetzt. Würde die vorgesehene Feder 3 nun fehlen, dann würde sich eine einfache Federcharakteristik auf der Linearkurve bis zum Punkt 62 ergeben, was allerdings mit dem Nachteil verbunden wäre, daß ein viel zu schnelles Abwärtschwenken bei einer Belastung der Liegeschale mit dem Körper des Benutzers daraus resultiert. Der Benutzer würde also schon bei einer geringfügigen Gewichtsverlagerung nach hinten, sofort die Sitzschale verschwenken, wie es zwar bekannt, jedoch nicht erwünscht ist.

Um diesen unerwünschten Zustand zu vermeiden, wird der linearen Kurve 60 eine nicht-lineare Kurve 63 gemäß der Federcharakteristik der Feder 3 zugeordnet, die in der Figur 5 dargestellt ist.

Die Feder 3 ist, wie bereits beschrieben, an dem unteren Kniehebel 6 der Kniehebel-Anordnung 5,6 angelenkt, was dazu führt, daß diese Feder 3, und damit der gesamten Sitzschale 2, eine progressive Charakteristik verleiht, wie dies aus der Kurve 63 in der Figur 5 entnommen werden kann. Zunächst hat die Kurve 63 ein Kurvenstück 64, was in Bezug zum Federweg sehr steil ansteigt und dann flach in ein relativ gerades Kurvenstück 65 übergeht. Wird nun die Federcharakteristik der Feder 3 (Figur 5) zur Überlagerung der Federcharakteristik der Feder 4 (Figur 6) mittels anderer Elemente gebracht, so wie dies mit der beschriebenen Mechanik vorligender Erfindung erfolgt, so ergibt sich eine Kurve, wie sie in der Figur 7 dargestellt ist. Diese mit 66 bezeichnete Kurve weist ein Kurvenstück 64 mit relativ steilen Anstieg auf, geht dann jedoch mit einer weichen Progression bis in die Endlage in ein Kurvenstück 67 über, was bedeutet, daß der Benutzer zunächst einmal eine relativ große Kraft aufwendet, um die Sitzschale aus ihrer Ruhestellung zu verschwenken, dann jedoch nach Überwindung des steilen Kurvenstücks 64, das nur einen kleinen oder geringen Schwenkweg erfordert, ein weiches Kurvenstück 67 erreicht, mit dem ein sanftes Schwingen der Sitzschale einsetzt.

Diese besondere Federcharakteristik oder Schwingungscharakteristik der Sitzschale wird also mit einer relativ kostengünstigen Mechanik erreicht, wie dies auch im Einzelnen aus den Zeichnungsfiguren ersichtlich ist.

Die Zeichnungsfigur 1 zeigt strichpunktiert die Lage der verscwenkbaren Elemente in der entgegengesetzten Endstellung. Auch die durch die vorgegebenen Rastausnehmungen 16 einstellbaren Neigungslagen der Sitzschale 2 sind dargestellt. Die Figur 11 verdeutlicht zudem noch die Lage der Kniehebel-Anordnung 5,6 und des daran angelenkten Federelements 3 in der unteren Schwenkposition der Sitzschale 2, wobei das Federelement 4 im nicht ausgeschwenkten Zustand die extreme Neigungslage der Sitzschale 2 ermöglichen kann.

Schließlich zeigt noch eine Figur 10 in einer Seitenansicht, wie ein Stuhl und hier insbesondere Arbeitsstuhl mit dieser kompakten, erfindungsgemäßen Stuhlmechanik optisch gewinnt, wenn nur wenige kompakte Elemente sichtbar sind. Mit dieser erfindungsgemäßen Stuhlmechanik ist es nun nicht mehr erforderlich, den gesamten Bereich unterhalb der Sitzschale weit heruntergezogen zu verkleiden. Wie aus der Figur 10 ersichtlich, ist nunmehr nur noch eine obere aufwärtsgehende Strebe 72 sichtbar, in der die gesamte Mechanik nach Figur 1 untergebracht ist. Aus dieser Strebe 72 ragt nur der obere Teil des Kniehebels 5 heraus, während man hinten nur die Federführung 45,46 sieht. Das reizvolle an dieser Darstellung ist, daß nun ein Bereich 73 und ein Bereich 74 gegeben ist, in welchen ein freier Durchblick unter der Sitzschale möglich ist, ws zu einer vollkommen neuen Optik führt.

Obwohl in dieser Erfidnung grundsätzlich von einer einteiligen Sitzschale ausgegangen wird, ist es selbstverständlich auch möglich, den Sitz in der gleichen Weise auf der Schwenkachse 8 zu lagern und am Sitztröger abzustützen, und die Rückenlehne gerennt vom Sitz auf einer Schwenkachse in oder am Sitzträger zu lagern, wobei dann in einer leichten Abwandlung eine Punktsynchronmechanik zur Schwenkbewegungs-Übertragung auf das Lehnenteil oder andere geeignete Übertragungselemente einzusetzen.

### Zeichnungs-Legende

- 1: Sitzträger
- 2: Sitzschale
- 3: Federelement Druckpunktfeder
- 4: Federelement Grundlastfeder
- 5: Kniehebel, oberer
- 6: Kniehebel, unterer
- 7: Spindeltrieb
- 8: Schwenkachse
- 9: Schwenkachse, Lager
- 10: Lagerbolzen
- 11: Lager
- 12: Kreisbahn
- 13: Lager
- 14: Blockierhebel
- 15: Raststift
- 16: Rastausnehmungen
- 17: Liftsäule /Liftaggregat
- 18: konische Aufnahme
- 23: Lagerbolzen
- 24: Arretierhebel
- 25: Mitnehmerstift
- 26: Ansatz
- 27: Betätigungswelle
- 28: Ansnehmung
- 29: Blockiertaste
- 30: Stahlrohr-Element
- 31: Mittenbohrung
- 32: Gewichtseinstellknopf
- 33: biegsame Welle
- 34: Bohrung
- 35: Gelenkbolzen, Lagerpunkt
- 36: Anschlagbolzen
- 37: Mutter
- 38: Federaufnahme
- 39: Führungsschlitz
- 40: Spindelmutter
- 41: Pfeilrichtung
- 42: Rolle
- 43: Ausnehmung in 2
- 44: Stützgabel
- 45: Federführung, untere
- 46: Federführung, obere
- 47: Verschiebeweg
- 48: Rollenachse
- 49: Befestigungsflansch/Gabelflansch
- 50: Taste
- 51: Betätigungswelle
- 52: Schraube
- 53: U-förmiger Schwenkhebel
- 54: Betätigungsnocke
- 55: Führungszapfen
- 56:
- 57: Bohrung
- 58: Anschlagnocke
- 59: anschlagdämfendes Element
- 60: Kurve
- 61: Punkt
- 62: Punkt
- 63: Kurve
- 64: Kurvenstück
- 65: Kurvenstück
- 66: Kurve
- 67: Kurvenstück
- 68: Stift (Federanlenkung)
- 69: Pfeilrichtung
- 70: Gegenlager
- 71: Bereich
- 72: Strebe
- 73: Strebe
- 74: Bereich

## Patentansprüche

1. Arbeitsstuhl mit einer an einem höhenverstellbaren Sitzträger (1) verschwenkbar angeordneten Sitzschale (2), die mittels einer im Sitzträger angeordneten Kraftelemente-Anordnung entgegen der Aufsitzlast federbeaufschlagt und mittels einer Blockierelemente-Anordnung in unterschiedlichen Schwenkstellungen festlegbar ist, wobei die Sitzschale (2) nächst ihrer Vorderkante mit dem Sitzträger über eine Schwenkachse (8) angelenkt verbunden ist, **dadurch gekennzeichnet**, daß die Kraftelemente-Anordnung aus einem ersten abständlich der vorderseitigen Schwenkachse (8) über eine Kniegelenk-Anordnung (5,6) die Sitzschale (2) stützend beaufschlagenden Federelement (3) und einem zweiten auf dem Sitzträger (1) die Grundlast am Übergangsbereich der Sitzfläche zur Lehnfläche der Sitzschale (2) abstützenden Federelement (4) besteht, der eine Kniehebel(6) der Kniehebel-Anordnung mit einem Ende schwenkbar an einem Lagerbolzen (10) am Sitzträger (1) und der andere einen Raststift (15) für das Zusammenwirken mit einer Blockiervorrichtung (14,24) aufweisende Kniehebel (5) über einen Gelenkbolzen (35) am anderen freien Ende des Hebels (6) gelagert ist, wobei das mit einem Ende am Kniehebel (6) angelenkte und mit dem anderen Ende am Sitzträger (1) festgelegte Federelement (3) in seiner Ausrichtung im Sitzträger (1) zur Schwenkbewegung der Kniehebel-Anordnung eine progressive Federcharakteristik und das zweite die Grundlast aufnehmende Federelement (4) in seiner Ausrichtung zur aufliegenden Last eine lineare Federcharakteristik aufweist, und beide Federelemente (3,4) für eine gegenseitige Überlagerung der zwei Federbewegungen zum Zweck einer weichen Sitzschalen-Abfederung und -Verstellung ausgelegt sind.

2. Arbeitsstuhl nach Anspruch 1, **dadurch gekennzeichnet**, daß das am schwenkbaren Teil des Hebels (6) mittels eines Stifts (68) über eine Federaufnahme (38) angelenkte Federelement (3) in Form einer Zugfeder ausgebildet ist, die im Sitzträger (1) längs angeordnet am äußeren Ende desselben verankert ist, und daß durch entsprechende Festlegung der Anlenkposition (Stift 68) am Hebel (6) der Kniehebel-Anordnung dem Federelement (3) die die lineare Federcharakteristik (Kurve 60 ) des Federelements (4) überlagernde nicht-lineare Federcharakteristik (Kurve 63) verliehen wird.

3. Arbeitsstuhl nach Anspruch 1 und 2, **dadurch gekennzeichnet**, daß das Federelement (4) in einer zweiteiligen Federführung (45,46) gelagert ist, die bodenseitig mittels eines Lagerbolzens (11) auf einer fest am Sitzträger (1) angeordneten Stützgabel (44) schwenkbar auflagert, das Federelement (4) kopfseitig einen längsachsial mittels eines Führungszapfens (55) geführten Gabelflansch (49) aufweist, dessen Gabel von einer Achse (48) mit darauf frei-drehenden Rollen (42) durchgriffen wird, auf denen die Sitzschale (2) auf einer als Ausnehmung (43) eingeformten Kreisbahn (12) auflagernd abrollt, und der Gabelflansch (49) ferner einen die Schwenkbewegung des Federelements (4) zur Veränderung des Federangriffspunktes von Hand über eine biegsame Welle (33) bewirkenden Spindelantrieb mit einer verschwenkbar in der Gabel gelagerten Spindelmutter (40) und einem mit dieser in Eingriff befindlichen Spindeltrieb (7) aufweist.

4. Arbeitsstuhl nach Anspruch 1 bis 3, **dadurch gekennzeichnet**, daß zur Arretierung der Neigungspositionen der Sitzschale (2) die zugeordnete Blockiervorrichtung einen am Sitzträger (1) über einen Lagerbolzen (23) angelenkten Blockierhebel (14) einschließt, der von dem am freien Ende des Kniehebels (5) angeordneten Stift (15) in einem Führungsschlitz (39) durchgriffen wird, der den jeweiligen Neigungspositionen der Sitzschale (2) entsprechende Rastausnehmungen (16) oder dergleichen für den rastenden Eingriff des Stiftes (15) eingeformt aufweist.

5. Arbeitsstuhl nach Anspruch 4, **dadurch gekennzeichnet**, daß dem Blockierhebel (14) ein Arretierhebel (24) in Betätigungsrichtung vorgeordnet und zweiarmig schwenkbar auf dem Lagerbolzen (23) angeordnet ist, der Arretierhebel (24) an einem Ende einen Mitnehmerstift (25) aufweist, der zur Übertragung der Schwenkbewegung eine im Blockierhebel (14) abständlich des Schwenklagers (Lagerbolzen 23) eingeformte Bohrung (34) durchgreift, und am anderen Ende in Eingriff mit einer die Schwenkbewegung der Blokkiervorrichtung bewirkenden Betätigungswelle (27) und der daran angeformten Ausnehmung (28) ist.

6. Arbeitsstuhl nach einem der Ansprüche 1 bis 5, **dadurch gekennzeichnet**, daß der eine Kniehebel (5) an dem die Sitzschale (2) stützenden Ende über einen Lagerbolzen (9) in einer etwa zwischen der nächst der Vorderkante angeordneten Schwenkachse (8) der Schwenklagerung der Sitzschale (2) auf dem Sitzträger (1) und dem Abstützbereich der Sitzschale (2) auf dem Federelement (4) vorgesehenen Position angelenkt ist, der andere Hebel (6) der Kniehebel-Anordnung mit seinem am Sitzträger (1) abstützenden Ende über einen Lagerbolzen (10) angelenkt ist, und der Lagerbolzen (10) außenseitig ferner einen U-förmigen Schwenkhebel (53) lagert, dessen einer Schenkel am Ende eine Nocke (54) zur Betätigung des Liftaggregats (17) aufweist, und dessen anderer Schenkel in Eingriff mit einer Betätigungswelle (51) ist.

7. Arbeitsstuhl nach einem der Ansprüche 1 bis 6, **dadurch gekennzeichnet**, daß rechtwinklig zum und außenseitig am Sitzträger (1) Stahlrohrelemente (30) beidseitig ansetzen, an und in denen Betätigungs- und Übertragungselemente für den die Schwenkbewegung des Federelements (4) bewirkenden Spindelantrieb (7,40) in Form der ein Rohrelement (30) in einer Mittenbohrung (31) durchgreifenden biegsamen Welle (33) mit außenendig angesetzten Gewichtseinstellknopf (32), für die die Neigungsverstellung und -arretierung der Sitzschale (2) bewirkende Blockiervorrichtung (14,15, 24) in Form der ein Rohrelement (30) durchgreifenden Betätigungswelle (27) nit außenendig angesetzter Blokkiertaste (29), und für den das Steuerelement des Liftaggregats (17) beaufschlagenden Schwenkhebel (53) in Form einer das andere Rohrelement (30) durchgreifenden Betätigunswelle (51) mit einem Schwenkhebel-Kupplungselement (52) und einer Betätigungstaste (50) aussenseitig, angeordnet sind.

8. Arbeitsstuhl nach Anspruch 7, **dadurch gekennzeichnet**, daß die seitlich am Sitzträger (1) ansetzenden Stahlrohrelemente (30) gleichzeitig das vorderseitige Schwenklager (8) der Sitzschale (2) auf dem Sitzträger (1) ausbilden.

9. Arbeitsstuhl nach Anspruch 7, **dadurch gekennzeichnet**, daß die seitlich am Sitzträger (1) ansetzenden Stahlrohrelemente (30) mit der die Sitzschale (2) lagernden Schwenkachse (8) kombiniert, d.h. konzentrisch ineinandergreifend ausgebildet sind.

10. Arbeitsstuhl nach einem der Ansprüche 1 bis 9, **dadurch gekennzeichnet**, daß der Hebel (6) der Kniehebel-Anordnung angeformt Anschlagenocken (58) aufweist, die in den jeweiligen Endstellungen des Hebels gegen sitzträgerseitige, anschlagdämpfende Elemente (59), wie zum Beispiel Filz- oder Gummielemente, zum Anliegen kommen.

11. Arbeitsstuhl nach einem der Ansprüche 1 bis 10, **dadurch** **gekennzeichnet**, daß anstelle einer einteiligen Sitzschale (2) der Sitzträger (1) über eine Punktsynchronmechanik mit einem separaten am Sitzträger (1) angelenkten Lehnenteil ausgestattet und mit dem Sitzteil synchron verschwenkbar ist.

## Claims

1. A work chair with a seat shell (2) arranged so as to be orientable on a vertically adjustable seat carrier (1), which seat shell (2) is acted upon elastically against the sitting load by means of a force element arrangement arranged in the seat carrier, and is able to be secured in different positions of orientation by means of a locking element arrangement, in which the seat shell (2) nearest to its front edge is articulatedly connected with the seat carrier via a swivel axis (8),
characterised in that
the force element arrangement consists of a first spring element (3) acting on the seat shell (2) in a supporting manner via a knee-joint arrangement (5,6) at a distance from the swivel axis (8) on the front side, and of a second spring element(4) supporting on the seat carrier (1) the base load at the transition region of the seat surface to the support surface of the seat shell (2), one bent lever (6) of the bent lever arrangement is mounted so as to be orientable with one end on a bearing pin (10) on the seat carrier (1) and the other bent lever (5), having a detent pin (15) for cooperating with a locking device (14,24), is mounted via a joint pin (35) at the other free end of the lever (6), in which the spring element (3), which is articulated by one end on the bent lever (6) and is secured by the other end on the seat carrier (1), has a progressive spring characteristic in its alignment in the seat carrier (1) to the swivelling movement of the knee joint arrangement, and the second spring element (4), receiving the base load, has a linear spring characteristic in its alignment to the resting load, and both spring elements (3,4) are designed for a reciprocal overlapping of the two spring movements for the purpose of a gentle springing and adjustment of the seat shell.

2. A work chair according to Claim 1,
characterised in that
the spring element (3), which is articulated on the orientable part of the lever (6) by means of a pin (68) via a spring mounting (38), is constructed in the form of a tension spring which, arranged longitudinally in the seat carrier (1), is anchored at the outer end thereof, and that through the corresponding securing of the articulation position (pin 68) on the lever (6) of the bent lever arrangement, the spring element (3) is given the non-linear spring characteristic (curve 63) overlapping the linear spring characteristic (curve 60) of the spring element (4).

3. A work chair according to Claim 1 and 2,
characterised in that
the spring element (4) is mounted in a two-part spring guide (45,46), which rests orientably on the base side by means of a bearing pin (11) on a supporting branch (44) fixedly arranged on the seat carrier (1), the spring element(4) has on the head side a fork flange (49) guided on the longitudinal axis by means of a guide lug (55), the fork of which flange is penetrated by an axis (48) with rollers (42) turning freely thereon, on which rollers the seat shell (2) rolls in a supported manner on a circular path (12), moulded as recess (43), and the fork flange (49) in addition has a spindle drive bringing about the swivel movement of the spring element(4) to alter the spring application point manually via a flexible shaft (33), with a spindle nut (40) mounted orientably in the fork and with a worm drive (7) in engagement therewith.

4. A work chair according to Claim 1 to 3,
characterised in that
to fix the inclined positions of the seat shell (2), the associated locking device includes a locking lever (14), which is articulated on the seat carrier (1) via a bearing pin (23) and is penetrated by the pin (15), arranged at the free end of the bent lever (5), in a guide slot (39), which has moulded therein detent recesses (16) or the like, corresponding to the respectively inclined positions of the seat shell (2), for the arrested engagement of the pin (15).

5. A work chair according to Claim 4,
characterised in that
an arresting lever (24) is arranged in front of the locking lever (14) in the direction of actuation and is orientably arranged with two arms on the bearing pin (23), the arresting lever (24) has at one end a follower pin (25) which, to transfer the swivel movement, penetrates a bore (34) moulded in the locking lever (14) at a distance from the swivel bearing (bearing pin (23), and at the other end is in engagement with an actuating shaft (27) bringing about the swivel movement of the locking device and with the recess (28) formed thereon.

6. A work chair according to one of Claims 1 to 5,
characterised in that
one bent lever (5) at the end supporting the seat shell (2) is articulated via a bearing pin (9) in a position provided approximately between the swivel axis (8) of the swivel mounting of the seat shell (2) arranged nearest to the front edge on the seat carrier (1) and the supporting region of the seat shell (2) on the spring element (4), the other lever (6) of the bent lever arrangement is articulated with its end resting on the seat carrier (1) via a bearing pin (10), and the bearing pin (10) on the outer side additionally supports a U-shaped rocking lever (53), one shank of which has at the end a cam (54) to actuate the lifting unit (17), and the other shank of which is in engagement with an actuating shaft (51).

7. A work chair according to one of Claims 1 to 6,
characterised in that
at right-angles to, and on the outer side of the seat carrier (1), steel tube elements (30) are applied on both sides, on and in which actuating- and transferring elements are arranged for the spindle drive (7,40), bringing about the swivel movement of the spring element (4), in the form of the flexible shaft (33) penetrating a tube element (30) in a central bore (31), with a weight adjustment button (32) applied to the outer end, for the locking device (14,15,24) bringing about the inclination adjustment and -fixing of the seat shell (2), in the form of the actuating shaft (27), penetrating a tube element (30) with a locking key (29) applied to the outer end, and for the rocking lever (53) acting on the control element of the lifting unit (17) in the form of an actuating shaft (51) penetrating the other tube element (30), with a rocking lever coupling element (52) and an actuating key (50) on the outer side.

8. A work chair according to Claim 7,
characterised in that
the steel tube elements (30), applied laterally to the seat carrier (1), at the same time form the swivel bearing (8), on the front side, of the seat shell (2) on the seat carrier (1).

9. A work chair according to Claim 7,
characterised in that
the steel tube elements (30), applied laterally to the seat carrier (1), are combined with the swivel axis (8), supporting the seat shell (2), i.e. are constructed so as to engage into each other concentrically.

10. A work chair according to one of Claims 1 to 9,
characterised in that
the lever (6) has stop cams (58) formed on the bent lever arrangement, which cams, in the respective end positions of the lever, come to rest against impact-damping elements (59) on the seat carrier side, such as, for example, felt-or rubber elements.

11. A work chair according to one of Claims 1 to 10,
characterised in that
instead of a seat shell (2) in one piece, the seat carrier (1) is equipped, by means of a point synchronous mechanism, with a separate support part, articulated on the seat carrier (1), and is orientable in synchronism with the seat part.

## Revendications

1. Chaise de travail avec un siège (2) disposé pivotant sur un support de siège (1) réglable en hauteur, le siège étant élastiquement sollicité contre le poids de l'utilisateur au moyen d'un arrangement d'éléments de forces disposés dans le support de siège et pouvant être fixé dans différentes positions pivotantes au moyen d'un arrangement d'éléments de blocage, le siège (2) étant relié articulé tout près de son bord avant au support de siège par l'intermédiaire d'un axe de pivotement (8), caractérisée en ce que l'arrangement d'éléments de forces se compose d'un premier élément de ressort (3) disposé avec un écartement par rapport à l'axe de pivotement (8) du côté avant et sollicité par l'intermédiaire d'un arrangement de leviers coudés (5, 6) de manière à soutenir le siège (2), et d'un deuxième élément de ressort (4) soutenant sur le support de siège (1) la charge de base dans la zone de transition entre la surface du siège et la surface du dossier du siège (2), un levier coudé (6) de l'arrangement de leviers coudés étant monté par une extrémité pivotant sur un axe de support (10) sur le support de siège (1) et l'autre levier coudé (5) présentant une broche d'arrêt (15) pour coopérer avec un dispositif de blocage (14, 24) étant monté à l'autre extrémité libre du levier (6) par l'intermédiaire d'un axe d'articulation (35), l'élément de ressort (3) articulé par une extrémité sur le levier coudé (6) et fixé par l'autre extrémité sur le support de siège (1) présentant une caractéristique d'élasticité progressive dans son orientation dans le support de siège (1) par rapport au mouvement pivotant de l'arrangement de levier coudé et le deuxième élément de ressort (4) absorbant la charge de base présentant dans son orientation par rapport à la charge appliquée une caractéristique d'élasticité linéaire, et les deux éléments de ressort (3, 4) étant étudiés pour un recouvrement mutuel des deux mouvements de ressort afin d'obtenir une suspension sur ressorts et un mouvement souples du siège.

2. Chaise de travail selon la revendication 1, caractérisée en ce qu'un élément de ressort (3) articulé sur la partie pivotante du levier (6) au moyen d'une broche (68) par l'intermédiaire d'un logement de ressort (38), est réalisé sous la forme d'un ressort de traction et qu'il est disposé longitudinalement dans le support de siège (1) et ancré à l'extrémité extérieure de celui-ci, et en ce que par une fixation correspondante de la position d'articulation (broche 68) sur le levier (6) de l'arrangement de leviers coudés, la caractéristique d'élasticité non linéaire (courbe 63) se superposant à la caractéristique d'élasticité linéaire (courbe 60) de l'élément de ressort (4) est communiquée à l'élément de ressort (3).

3. Chaise de travail selon la revendication 1 et la revendication 2, caractérisée en ce que l'élément de ressort (4) est monté dans un guidage de ressort (45, 46) en deux parties, qui prend appui, de manière à pivoter, du côté du sol, au moyen d'un axe de support (11) sur une chape de soutien (44) disposée fixe contre le support de siège (1), l'élément de ressort (4) présentant du côté tête un bord bifurqué (49) guidé au moyen d'un axe de guidage (55) de manière à se déplacer selon l'axe longitudinal, et dont la fourche est traversée par un axe (48) comportant des rouleaux (42) à rotation libre, sur lesquels roule le siège (2) en portant sur une voie circulaire ménagée sous la forme d'un évidement (43), et en ce que le bord bifurqué (49) présente en outre une commande d'axe (12), avec un écrou d'axe (40) monté dans la fourche de manière à pivoter et un actionnement d'axe (7) en prise avec celui-ci, cette commande d'axe permettant un mouvement pivotant de l'élément de ressort (4) pour modifier à la main le point d'attaque du ressort, par l'intermédiaire d'un flexible (33).

4. Chaise de travail selon l'une quelconque des revendications 1 à 3, caractérisée en ce que, pour bloquer les positions inclinées du siège (2), le dispositif de blocage associé comprend un levier de blocage (14) articulé sur le support de siège (1) au moyen d'un axe de support (23), et qui est traversé par la broche (15) située à l'extrémité libre du levier articulé (5) dans une fente de guidage (39), qui comporte des crans d'arrêt (16), ou autres éléments semblables, correspondant à chaque position inclinée du siège (2), pour l'engagement de la broche (15) par encliquetage.

5. Chaise de travail selon la revendication 4, caractérisée en ce qu'un levier d'arrêt (24) est disposé avant le levier de blocage (14) dans le sens de l'actionnement et qu'il est monté à deux bras pivotant sur l'axe de support (23), le levier d'arrêt (24) présentant à une extrémité une broche d'entraînement (25) qui passe dans un alésage (34) formé dans le levier de blocage (14) à distance du palier de pivotement (axe de support 23) pour la transmission du mouvement pivotant, et étant en prise par son autre extrémité avec un arbre de commande (27), commandant le mouvement pivotant du dispositif de blocage, et avec l'évidement (28) qui y est formé.

6. Chaise de travail selon l'une quelconque des revendications 1 à 5, caractérisée en ce qu'un levier coudé (5) est articulé à l'extrémité soutenant le siège (2), par l'intermédiaire d'un axe de support (9) dans une position prévue à peu près entre l'axe de pivotement (8), situé à proximité de l'extrémité avant, du palier de pivotement du siège (2) sur le support de siège (1) et la zone d'appui du siège (2) sur l'élément de ressort (4), l'autre levier (6) de l'arrangement de leviers coudés étant articulé par son extrémité s'appuyant sur le support de siège (1) par l'intermédiaire d'un axe de support (10) et l'axe de support (10) montant en outre du côté extérieur un levier pivotant (53) en forme de U dont une branche présente à une extrémité une came (54) pour l'actionnement du groupe élévateur (17) et dont l'autre branche est en prise avec un arbre de commande (51).

7. Chaise de travail selon l'une quelconque des revendications 1 à 6, caractérisée en ce que des éléments en tube d'acier (30) sont fixés des deux côtés du support de siège (1), à angles droits et extérieurement par rapport à celui-ci, et sur et dans lesquels des éléments d'actionnement et de transmission pour la commande à broche (7, 40) entraînant le mouvement pivotant de l'élément de ressort (4) sont disposés sous la forme du flexible (33) traversant un premier élément tubulaire (30) dans un alésage central (31), avec un bouton de réglage de poids (32) placé à l'extérieur, sous la forme de l'arbre de commande (27) traversant un élément tubulaire (30), pour le dispositif de blocage (14, 15, 24) commandant le réglage et l'arrêt de l'inclinaison du siège (2), avec une touche de blocage (29) montée à l'extérieur, et pour le levier pivotant (53) sollicitant l'élément de commande du groupe élévateur (17), sous la forme d'un arbre de commande (51) traversant, l'autre élément tubulaire (30), avec un élément d'accouplement de levier pivotant (52) et une touche d'actionnement (50) à l'extérieur.

8. Chaise de travail selon la revendication 7, caractérisée en ce que les éléments en tube d'acier (30) fixés des deux côtés sur le support de siège (1) constituent en même temps le support de pivotement (8) avant le siège (2) sur le support de siège (1).

9. Chaise de travail selon la revendication 7, caractérisée en ce que les éléments en tube d'acier (30) fixés des deux côtés sur le support de siège (1) sont combinés avec l'axe de pivotement (8) montant le siège (2), c'est-à-dire qu'ils sont conçus à emmanchement concentrique.

10. Chaise de travail selon l'une quelconque des revendications 1 à 9, caractérisée en que que le levier (6) de l'arrangement de leviers coudés présente des cames de butée (58) formées sur lui, qui viennent en appui, dans les positions finales correspondantes du levier, contre des éléments amortisseurs (59), tels que par exemple, des éléments en feutre ou en caoutchouc, placés du côté support de siège.

11. Chaise de travail selon l'une quelconque des revendications 1 à 10, caractérisée en ce que, à la place d'un siège (2) d'une seule pièce, le support de siège (1) peut être équipé d'un partie dossier distincte articulée sur le support de siège (1) par l'intermédiaire d'une mécanique à synchronisation ponctuelle, et dont le pivotement peut être effectué de manière synchrone avec la partie siège.
